# FASCICULE DE BREVET EUROPEEN

(11) **EP 1 292 456 B1**
(45) Date de publication et mention de la délivrance du brevet: **20.07.2011**
(21) Numéro de dépôt: 01940653.7
(22) Date de dépôt: 31.05.2001
(51) Int. Cl.: B44C 3/12, B44C 3/06, B44F 5/00

(54) **PROCEDE DE REALISATION DE DECORS SUR UN OBJET ET OBJET OBTENU PAR LEDIT PROCEDE**
VERFAHREN ZUR HERSTELLUNG EINER VERZIERUNG AUF EINEM GEGENSTAND UND GEGENSTAND NACH DIESEM VERFAHREN HERGESTELLT
METHOD FOR PRODUCING DECORATIONS ON AN OBJECT AND RESULTING OBJECT

(30) Priorité: 31.05.2000 FR 0006995
(43) Date de publication de la demande: 19.03.2003
(73) Titulaire: Liess, Eric, 67840 Kilstett (FR)
(72) Inventeur: Liess, Eric, 67840 Kilstett (FR)
(74) Mandataire: Rhein, Alain
(86) Numéro de dépôt international: PCT/FR2001/001692
(87) Numéro de publication internationale: WO 2001/092036

(56) Documents cités:
- DE-A- 3 142 446
- FR-A- 2 411 680
- FR-A- 2 700 500
- US-A- 1 994 204

## Description

La présente invention a pour objet un procédé de réalisation de décors sur un objet par usinage d'un complexe, et un objet obtenu par ledit procédé.

On connaît déjà des procédés de réalisation de décors sur un objet par usinage d'un complexe constitué de l'assemblage d'éléments différents, notamment en bois, qui consistent dans un premier temps à fabriquer ledit complexe en réalisant une superposition de couches d'éléments de nuances et/ou de couleurs différentes, et éventuellement d'épaisseur variable, puis à usiner ledit complexe ainsi obtenu, selon des profondeurs variées pour faire apparaître, en fonction de la ou des couches traversées et de la manière dont est réalisé l'usinage, des reliefs et des formes géométriques variées.

Ces procédés sont toutefois limités quant aux effets décoratifs obtenus. Ils sont notamment destinés à la réalisation de parois, où, par la variation de la profondeur de l'usinage, on obtient des formes variées concentriques, un tel procédé est par exemple décrit dans le document FR 2.700.500.

Le document DE 31 42 446 propose également un procédé analogue, il propose de plus un procédé consistant à sculpter un bloc cylindrique comprenant des couches concentriques.

On connaît également par le document US 1.994.204, un procédé pour la réalisation de mosaïques, consistant à confectionner un bloc par assemblage de barres de section rectangulaire, puis à couper ledit bloc selon un plan non parallèle à ceux d'assemblage desdites barres.

On connaît également par le document FR 2 411 680, un procédé d'assemblage dans la masse de bois d'essences différentes, lequel consiste à réaliser un bloc parallélépipédique venant, entre autres opérations, de l'assemblage de panneaux formés par le rapprochement de liteaux, ledit bloc étant destiné ensuite à être usiné par tournage.

La présente invention a pour but de proposer un procédé de réalisation de décors sur un objet par usinage d'un complexe du type de ceux précités, et qui permet d'obtenir des effets décoratifs nouveaux.

Le procédé de réalisation de décors sur un objet par usinage d'un complexe selon l'invention est du type consistant à réaliser une ou plusieurs opérations de tournage dans des profondeurs variables d'un complexe consistant en l'assemblage de matériaux qui diffèrent par leur nuance et/ou leur couleur, ledit complexe consistant en un arrangement de barres de section polygonale, et de nuances et/ou de couleurs variées, et qui consiste à assembler des barres de matériaux différents pour obtenir ledit complexe, et il se caractérise en ce qu'il consiste à assembler des barres en matériaux opaques tels que du bois, avec des barres en matériaux plastiques transparents pour obtenir le complexe.

Le tournage permet d'obtenir des dessins très variés mais homogènes, et également symétriques si le complexe est convenablement centré lors de l'opération de tournage. On peut toutefois créer des formes moins régulières en provoquant un décentrage dudit complexe.

La fabrication du complexe à partir de matériaux différents nécessite de respecter certains critères, afin d'éviter notamment une détérioration de l'assemblage dans le temps pour des raisons par exemple de coefficients de dilatation différents. Par ailleurs, il convient d'éviter de mélanger des matériaux durs et des matériaux mous, un tel assemblage étant susceptible de ne pas être usiné de manière satisfaisante.

Selon une caractéristique additionnelle du procédé selon l'invention, celui-ci consiste à assembler des barres de dimensions transversales différentes pour obtenir le complexe.

Il est possible de faire varier les dimensions transversales des barres, à conditions toutefois d'en réaliser un arrangement ne laissant subsister aucun vide.

Selon une autre caractéristique additionnelle du procédé selon l'invention, celui-ci consiste à assembler des barres de sections polygonales différentes pour obtenir le complexe.

Les barres ne sont pas obligatoirement de même section polygonale telle que carrée, rectangulaire, triangulaire hexagonale, un complexe peut ainsi, à titre d'exemples, être constitué de l'arrangement de barres de section carrée et rectangulaire, ou bien octogonale et carrée.

Les avantages et les caractéristiques du procédé selon l'invention, ressortiront plus clairement de la description qui suit et qui se rapporte au dessin annexé, lequel en représente un mode de réalisation non limitatif.

Dans le dessin annexé :
La figure 1 représente une vue en perspective qui illustre une étape du procédé de réalisation de décors sur un objet par usinage selon l'invention.
La figure 2 représente une vue en perspective d'une partie d'un objet réalisé par le procédé selon l'invention.

En référence à la figure 1, on peut voir un complexe 1 réalisé par l'assemblage de barres 2 de section carrée, solidarisées entre-elles par des moyens appropriés, par une opération de collage par exemple.

Dans ce mode de réalisation, les barres 2 sont de deux nuances différentes, et sont arrangées en alternance en sorte de former longitudinalement des lignes et en section un damier. Bien entendu, de nombreux arrangements sont réalisables, par la modification des nuances et ou des couleurs des barres 2, par la modification des formes des barres 2, et par la disposition de celles-ci dans le complexe 1.

En référence maintenant à la figure 2, on peut voir une partie d'un objet 3 réalisé par tournage d'un complexe 1 constitué de l'arrangement de barres identiques de section carrée, mais de nuances différentes.

On peut voir que selon la profondeur d'usinage on obtient des dessins différents. De plus, le tournage permet la réalisation, en plus des formes arrondies obtenues de manière bien connue, des décors symétriques et présentant d'harmonieuses rondeurs.

On comprendra qu'en réalisant un arrangement différent des barres 2, c'est-à-dire non symétrique par exemple, il est possible de créer des dessins de formes originales.

Le procédé selon l'invention est destiné à la fabrication de nombreux objets notamment dans l'ameublement tels que, de manière non limitative, des pieds de table et de chaise, des supports de lampes.

De manière avantageuse, le procédé selon l'invention permet de réaliser des pièces originales ne ressemblant à aucune autre, par le simple fait de la modification de l'emplacement des barres 2 dans le complexe 1, et/ou une modification de l'usinage que ce soit dans la forme ou dans la profondeur.

## Revendications

1. Procédé de réalisation de décors sur un objet par usinage d'un complexe (1) du type consistant à réaliser une ou plusieurs opérations de tournage dans des profondeurs variables d'un complexe consistant en l'assemblage de matériaux qui diffèrent par leur nuance et/ou leur couleur, ledit complexe (1) consistant en un arrangement de barres (2) de section polygonale, et de nuances et/ou de couleurs variées, et qui consiste à assembler des barres (2) de matériaux différents pour obtenir ledit complexe (1), **caractérisé en ce qu'**il consiste à assembler des barres (2) en matériaux opaques tels que du bois, avec des barres en matériaux plastiques transparents pour obtenir le complexe (1).

2. Procédé selon la revendication 1, **caractérisé en ce qu'**il consiste à assembler des barres (2) de dimensions transversales différentes pour obtenir le complexe (1).

3. Procédé selon l'une quelconque des revendications précédentes, **caractérisé en ce qu'**il consiste à assembler des barres (2) de sections polygonales différentes pour obtenir le complexe (1).

## Claims

1. Method for producing a decoration on an object through machining a complex structure (1), of the type consisting in carrying out one or several operations in varying depth of a complex structure formed by assembling materials, which differ from each other in their grade and/or their colour, said complex structure (1) consisting of an arrangement of bars (2) having a polygonal cross-section and varied grades and/or colours, and which consists in assembling bars (2) of different materials in order to obtain said complex structure (1), wherein it consists in assembling bars (2) of opaque materials, such as wood, with bars of transparent plastic, in order to obtain the complex structure (1).

2. Method according to claim 1, wherein it consists in assembling bars (2) having different transverse dimensions, in order to obtain the complex structure (1).

3. Method according to any of the preceding claims, wherein it consists in assembling bars (2) having different polygonal cross-sections, in order to obtain the complex structure (1).

## Patentansprüche

1. Verfahren zur Herstellung einer Verzierung auf einem Gegenstand durch Bearbeitung einer zusammengesetzten Struktur (1), von der Art, die darin besteht, einen oder mehrere Drehvorgänge in veränderlichen Tiefen von einer zusammengesetzten Struktur auszuführen, die aus der Zusammenfügung von Werkstoffen besteht, die sich voneinander durch ihre Nuance und/oder ihre Farbe unterscheiden, wobei die besagte zusammengesetzte Struktur (1) aus einer Anordnung von Stäben (2) mit einem polygonalen Querschnitt und mit unterschiedlichen Nuancen und/oder Farben besteht, und das darin besteht, Stäbe (2) aus unterschiedlichen Werkstoffen zusammenzufügen, um die besagte zusammengesetzte Struktur (1) zu erhalten, **dadurch gekennzeichnet, dass** es darin besteht, Stäbe (2) aus undurchsichtigen Werkstoffen wie Holz mit Stäben aus transparenten Kunststoffen zusammenzufügen, um die zusammengesetzte Struktur (1) zu erhalten.

2. Verfahren nach Anspruch 1, **dadurch gekennzeichnet, dass** es darin besteht, Stäbe (2) mit unterschiedlichen Querabmessungen zusammenzufügen, um die zusammengesetzte Struktur (1) zu erhalten.

3. Verfahren nach irgendeinem der vorgehenden Ansprüche, **dadurch gekennzeichnet, dass** es darin besteht, Stäbe (2) mit unterschiedlichen polygonalen Querschnitten zusammenzufügen, um die zusammengesetzte Struktur (1) zu erhalten.
